# EUROPÄISCHE PATENTSCHRIFT

(11) **EP 0 045 374 B1**
(45) Veröffentlichungstag und Bekanntmachung des Hinweises auf die Patenterteilung: **18.01.1984**
(21) Anmeldenummer: 81104957.6
(22) Anmeldetag: 26.06.1981
(51) Int. Cl.: B41F 21/04

(54) **Greifereinrichtung an Zylindern für Druckmaschinen, insbesondere Bogenrotationsdruckmaschinen**
Gripper mechanism on cylinders of printing machines, especially in rotary sheet-printing machines
Dispositif à griffes pour les cylindres de machines à imprimer, notamment dans des machines d'impression rotatives sur feuilles

(30) Priorität: 01.08.1980 DE 3029219
(43) Veröffentlichungstag der Anmeldung: 10.02.1982
(73) Patentinhaber: M.A.N.-ROLAND Druckmaschinen Aktiengesellschaft, 63012 Offenbach (DE)
(72) Erfinder: Mathes, Josef, D-6050 Offenbach/Main (DE)

## Beschreibung

Die Erfindung betrifft eine Greifereinrichtung an Zylindern für Druckmaschinen, insbesondere Bogenrotationsdruckmaschinen für Schön- und Widerdruck, wobei die Greifereinrichtung aus auf einer Greiferwelle verdrehbar angeordneten, kurvengesteuerten Greifern und aus Greiferauflagen besteht und in einem Zylinderkanal innerhalb der Zylinderkontur derart schwenkbar angeordnet ist, daß zwischen Greiferauflage und Zylinderkanalwand ein für den Druck erforderliches Gummituch einfüg- und spannbar ist.

Es ist bekannt, daß bei Rollenrotationsoffsetdruckmaschinen ein sogenanntes Gummi-Gummi-Druckwerk verwendet wird, d. h. der Druck erfolgt zwischen zwei mit Gummitüchern bespannten Zylindern.

Wenn dieses Druckprinzip auf Bogenmaschinen übertragen werden soll, so muß an mindestens einem Gummizylinder eine Greifereinrichtung zum Festhalten und Transport der Bogen vorgesehen sein. Diese Greifereinrichtung muß so angeordnet sein, daß möglichst nahe am Druckanfang der Bogen gehalten ist. Weiterhin muß die Möglichkeit bestehen, das Gummituch auf dem Zylinder zu befestigen und zu spannen. Diese Forderung erfordert eine besondere Ausgestaltung der Greifereinrichtung, nämlich der, daß die Greifereinrichtung abschwenkbar ausgebildet sein muß.

Eine derartige Vorrichtung zeigt z. B. die DE-A 1 561 082, bei der Greifer und Greiferauflage auf einem Hebel angeordnet sind, der in einer einfachen Kreisbewegung in Richtung zum Zylinderkanalboden verschwenkbar über einen Kurbeltrieb antreibbar ist. In der abgeschwenkten Stellung zum Kanalboden hin gibt der Hebel eine Befestigungseinrichtung frei, in die das Gummituch eingeführt werden kann. Da der Hebel gleichzeitig als Greiferauflage und Lager für die Greiferwelle Anwendung findet und der Antrieb des Hebels über eine gefederte Koppel in Kanalbodennähe erfolgt, ist in radialer Richtung des Zylinderkanales gesehen ein relativ großer Raumbedarf erforderlich.

Die Aufgabe der Erfindung besteht darin, die Abschwenkbewegung der Greifereinrichtung für einen Druckzylinder zum Auswechseln des Gummituches so auszugestalten, daß sie bei raumsparender Bauweise im wesentlichen in Zylinderumfangsrichtung erfolgt.

Gelöst wird diese Aufgabe durch das Kennzeichen des ersten Anspruchs.

Durch die beanspruchte Ausgestaltung des Schwenkgetriebes wird eine annähernde Verschwenkung der Greifer in Zylinderumfangsrichtung ermöglicht, wodurch der Hebel für die Greiferöffnung entsprechend der in Zylinderumfangsrichtung verlaufenden Greiferöffnungskurve bewegt wird und der Greifer damit geschlossen bleibt.

Nachfolgend ist an einem Ausführungsbeispiel die Erfindung näher erläutert :
Figur 1 zeigt einen Schnitt durch den mit Greifern bestückten Gummizylinder einer Schön-und Widerdruckmaschine.
Figur 2 zeigt eine Aufsicht entsprechend der Fig. 1.

Der Zylinder 1 weist in einem Kanal 2 zwei Spannwellen 3 und 4 auf, die Ausnehmungen 5 zur Aufnahme von armierten Gummituchenden 6 besitzen. Auf dem Boden 7 des Kanals ist ein Lager befestigt, an dem eine Lasche 9 beweglich angelenkt ist. In den den Kanal 2 seitlich begrenzenden, nicht gezeigten Seitenwänden ist eine Lagerbüchse 10 gelagert, in denen wiederum die Greiferwelle 11 exzentrisch gelagert ist. Desweiteren ist die Greiferauflage 12 auf der Greiferwelle 11 drehbar gelagert und gelenkig an einer Lasche 9 angelenkt, die wiederum mit ihrem anderen Ende mittels eines Lagers 8 am Boden 7 des Kanals 2 schwenkbar gehalten ist. Durch diese Dreigelenkkette 9, 12 und 10, 11 ergibt sich für die Greiferauflage 12 eine stabile Lage. Während der gezeigten Arbeitsstellung befinden sich die Greiferauflage 12 und der bzw. die Greifer 13, die gemäß Fig. 2 ebenfalls an der Greiferwelle 11 gelagert und in dieser Figur aus zeichnerischen Gründen gegenüber der Greiferauflage 12 seitlich versetzt dargestellt sind, in einer solchen Position, in der ein geringer Abstand zur Druckanfangskante 14 besteht. Zwischen der Greiferauflage 12 und der Wand 15 des Zylinderkanals 2 befindet sich das Gummituch 16. Zum Befestigen des Gummituches 16 ist es erforderlich, den Greifer 13 mit der Greiferauflage 12 abzuschwenken. Hierzu wird die exzentrische Lagerbüchse 10 um ca. 45° entgegen dem Uhrzeigersinn gemäß Fig. verschwenkt, wodurch die Greiferauflage 12 mit dem Greifer 13 zusammen von der Wand 15 wegbewegt wird. Zum Verschwenken weist die Lagerbüchse 10 einen Ansatz mit einer Bohrung 19 auf, in die ein herausnehmbarer Hebel als schwenkbarer Betätigungsgriff einsteckbar ist.

Mit diesem Hebel ist die Lagerbüchse 10 mit den Greifern und Greiferauflagen wegschwenkbar. Durch die geometrische Ausgestaltung der Lagerbüchse 10 ergibt sich für den Greifer 13 und die Greiferauflage 12 eine annähernd geradlinige Bewegung in Zylinderumfangsrichtung, so daß der Greifer 13 nicht öffnet, da der entsprechende Teil der Greiferöffnungskurve, mittels welcher der Greifer im Verlaufe der Zylinderdrehung betätigt wird, ebenfalls annähernd geradlinig verläuft.

Damit bei abgeschwenktem Greifer 13 und damit beim Aufziehen des Gummituches 16 der Bedienungsmann keiner Verletzungsgefahr ausgesetzt ist, wird durch eine bekannte Schutzschaltung der Maschinenantrieb so geschaltet, daß lediglich ein Schleichgang im Rückwärts-betrieb ermöglicht wird. Die Schutzschaltung wird über den Schwenkmechanismus der Greifer 13 betätigt. Durch eine mechan. Verriegelung 17 ist der Greiferschwenkmechanismus zusätzlich in Arbeitsposition arretierbar.

## Patentansprüche

1. Greifereinrichtung an Zylindern für Druckmaschinen, insbesondere Bogenrotationsdruckmaschinen für Schön- und Widerdruck, wobei die Greifereinrichtung aus auf einer Greiferwelle (11) verdrehbar angeordneten, kurvengesteuerten Greifern (13) und aus Greiferauflagen (12) besteht und in einem Zylinderkanal (2) innerhalb der Zylinderkontur derart schwenkbar angeordnet ist, daß zwischen Greiferauflage und Zylinderkanalwand (15) ein für den Druck erforderliches Gummituch (16) einfüg- und spannbar ist, dadurch gekennzeichnet, daß die Greiferwelle (11) exzentrisch in Lagerbüchsen (10) gelagert ist, die wiederum in den Seitenwänden des Zylinderkanals (2) gelagert sind, daß die an der Greiferwelle (11) gelagerte Greiferauflage (12) über eine drehbar am Zylinderkanalboden (7) bei (8) angelenkte Lasche (9) abgestützt ist, so daß damit beim Verdrehen der Lagerbüchsen (10) die Greiferwelle (11) mit Greifern (13) und Greiferauflagen (12) von der Zylinderkanaiwand (15) wegbewegbar sind, wobei die Dimensionierung der Exzentrizität und der Gelenkverbindung zwischen Greiferwelle (11), Greiferauflage (12), Lasche (9) und Laschenanlenkpunkt (8), so abgestimmt sind, daß Greifer und Greiferauflagen annähernd in Zylinderumfangsrichtung bewegbar sind.

2. Vorrichtung nach Anspruch 1, dadurch gekennzeichnet, daß die Greiferaufiage(12) in Arbeitsposition mit einer Verriegelung (17) fixierbar ist.

3. Vorrichtung nach Anspruch 1, dadurch gekennzeichnet, daß durch das Verschwenken der Lagerbüchsen (10) zum Wegbewegen der Greifer (13) und Greiferauflage (12) ein elektr. Kontakt betätigbar ist, durch den der Antrieb der Maschine so geschaltet wird, daß nur Schleichgang im Rückwärts-Betrieb möglich ist.

## Claims

1. Gripper mechanism on cylinders for printing machines, particularly rotary sheet printing machines for recto and verstoprinting, wherein the gripper mechanism consists of cam-controlled grippers (13) rotatably arranged on a gripper shaft (11) and a gripper base (12) and is arranged rotatably in a cylinder channel (2) within the shape of the cylinder in such a way that a rubber blanket (16) necessary for the printing can be inserted and tensioned between the gripper base and the cylinder channel wall (15), characterised in that the gripper shaft (11) is mounted eccentrically in mouting bushes (10) which in turn are mounted in the side walls of the cylinder channel (2), that the gripper base (12) mounted on the gripper shaft (11) is supported via a link (9) pivoted rotatably to the floor of the cylinder channel (7) at (8), so that thereby on rotating the bearing bushes (10) the gripper shaft (11) with the grippers (13) and gripper base (12) can be moved away from the cylinder channel wall (15), wherein the dimensioning of the eccentricity and the link connection between gripper shaft (11), gripper base (12), link (9) and link pivot point (8) is so determined that gripper and gripper base are movable approximately in the cylinder peripheral direction.

2. Mechanism according to claim 1, characterised in that the gripper base (12) can be fixed in the working position by locking means (17).

3. Mechanism according to claim 1, characterised in that an electrical contact is operable by rotating the bearing bushes (10) to move the gripper (13) and gripper base (12) away, by which the drive of the press is so switched that only inching movement in reverse drive is possible.

## Revendications

1. Dispositif à griffes pour les cylindres de machines à imprimer, notamment dans des machines d'impression rotatives sur feuilles, imprimant recto-verso, dans lequel le dispositif à griffes se compose de griffes (13) commandées par came et agencées sur un arbre à griffes (11) de façon à pouvoir tourner et de supports de griffes (12), ledit dispositif étant agencé dans un canal du cylindre (2) à l'intérieur du contour du cylindre, de manière à pouvoir basculer de telle sorte que, entre le support de griffes et la paroi (15) du canal du cylindre un blanchet (16), indispensable pour l'impression, peut être introduit et mis sous tension, caractérisé en ce que l'arbre à griffes (11) est monté de façon excentrique dans des coussinets de support (10), lesquels à leur tour sont montés dans les parois latérales du canal du cylindre (2), et en ce que le support de griffes (12), monté sur l'arbre à griffes (11) est supporté, par l'intermédiaire d'une biellette (9) sur le fond (7) du canal du cylindre, de façon que lors de la rotation des coussinets (10), l'arbre à griffes (11) avec les griffes (13) et les supports de griffes (12) s'éloignent de la paroi (15) du canal du cylindre, l'amplitude de l'excentricité et les dimensions de la liaison articulée entre l'arbre à griffes (11), le support de griffes (12), la biellette (9) et le point d'attache (8) de ladite biellette étant définis de façon que les griffes et les supports de griffes se déplacent approximativement dans la direction de la périphérie du cylindre.

2. Dispositif selon la revendication 1, caractérisé en ce que le support de griffes (12) peut être bloqué en position de travail avec un verrouillage (17).

3. Dispositif selon la revendication 1, caractérisé en ce que le basculement des coussinets (10), en vue du mouvement des griffes (13) et du support de griffes (12), actionne un contact électrique, grâce auquel la commande de la machine n'est possible qu'au ralenti et en marche arrière.
